# EUROPÄISCHE PATENTANMELDUNG

(11) **EP 3 741 964 A1**
(43) Veröffentlichungstag der Anmeldung: **25.11.2020**
(21) Anmeldenummer: 19175642.8
(22) Anmeldetag: 21.05.2019
(51) Int. Cl.: F01D 25/24, F01D 11/02

(54) **ANORDNUNG UND VERFAHREN ZUM BEFESTIGEN EINES SEGMENTES AN EINEM BAUTEIL**

(71) Anmelder: Siemens Aktiengesellschaft, 80333 München (DE)
(72) Erfinder: Jenikejew, Eduard, 45470 Mülheim an der Ruhr (DE); Mahnke, Rene, 45470 Mülheim an der Ruhr (DE); Sauer, Peter, 46047 Oberhausen (DE)

(57) **Zusammenfassung**

Die Erfindung betrifft eine Anordnung (28) zum Befestigen eines Dichtungssegmentes bzw. eines federnd gelagerten Elements mit einem Vorspannsystem an einem Bauteil (3), wobei eine leichtere Montage, Demontage und Austausch der Komponente ohne spezielle Montagewerkzeuge möglich ist.

## Beschreibung

Die Erfindung betrifft eine Anordnung zum Befestigen eines Segmentes an einem Bauteil, wobei das Segment eine Segmentführung aufweist, die in einer Führungsnut des Bauteils angeordnet ist, wobei die Segmentführung an einem Anschlag an der Führungsnut derart anliegt, dass eine Bewegung des Segmentes vom Bauteil weg blockiert ist, wobei die Führungsnut derart ausgebildet ist, dass eine Bewegung des Segmentes zum Bauteil hin möglich ist, wobei die Anordnung ein Vorspannsystem zum Ausüben einer Kraft vom Segment auf das Bauteil aufweist.

Im Turbinenbau, wie zum Beispiel beim Bau von Dampfturbinen, müssen rotierende Bauteile gegenüber feststehenden Bauteilen abgedichtet werden. Bekannt sind Turbinen, die aus einem Turbinenoberteil und einem Turbinenunterteil bestehen. Solche Turbinen weisen eine horizontale Teilfuge auf. Sowohl im Turbinenoberteil als auch im Turbinenunterteil werden Nuten angeordnet, in die sogenannte Dichtungsringe eingefügt werden. Diese Dichtungsringe sind in mehrere Segmente unterteilt, welche in T-förmige Ringnuten in den Gehäuseteilen radial beweglich angeordnet sind. Die federnd gelagerten Dichtungsringe sind derart ausgebildet, dass in diese Dichtbänder eingestemmt sind. Jedes Segment wird durch die ihm zugeordnete Radialfeder gegen eine Schulter in der Nut gedrückt und in dieser inneren Lage gehalten. Im Falle eines Anstreifens weichen die betroffenen Segmente ungehindert aus.

Neben den Turbinen mit horizontaler Teilfuge existieren Turbinen ohne horizontale Teilfuge. Diese Turbinen werden in der sogenannten Topfbauweise ausgebildet. Bei in der Topfbauweise ausgebildeten Turbinen ist die Verwendung der federnden Segmente weniger verbreitet und nur auf kleinere Durchmesser begrenzt, da der Einbau und Ausbau der Segmente mit den vorgespannten Federn in dem bisherigen Design, durch die bei der Montage entstehende Reibung sehr aufwendig ist.

Der Einbau der Segmente ist sehr zeitaufwändig. Darüber hinaus ist der Austausch der Segmente ohne Vorrichtungen nahezu unmöglich.

Die Erfindung möchte hier Abhilfe schaffen und eine Anordnung zum Befestigen eines Segmentes an einem Bauteil anbieten, das einfach montiert und einfach demontiert werden kann.

Gelöst wird diese Aufgabe durch eine Anordnung zum Befestigen eines Segmentes an einem Bauteil, wobei das Segment eine Segmentführung aufweist, die in einer Führungsnut des Bauteils angeordnet ist, wobei die Segmentführung an einem Anschlag an der Führungsnut derart anliegt, dass eine Bewegung des Segmentes vom Bauteil weg blockiert ist, wobei die Führungsnut derart ausgebildet ist, dass eine Bewegung des Segmentes zum Bauteil hin möglich ist, wobei die Anordnung ein Vorspannsystem zum Ausüben einer Kraft vom Segment auf das Bauteil aufweist, wobei das Vorspannsystem eine Spannsicherungsvorrichtung umfasst, die das Ausüben der Kraft vom Segment auf das Bauteil verhindert.

Vorgeschlagen wird somit ein neuartiges Vorspannsystem, mit dem es möglich ist, das Segment in eine Nut einzuführen, ohne dass eine Federkraft störend die Montage beeinflusst. Dabei ist eine Spannsicherungsvorrichtung wichtig, die das Ausüben der Kraft vom Segment auf das Bauteil verhindert. Diese Spannsicherungsvorrichtung ist dabei derart ausgebildet, dass nach der Montage bzw. nach dem Platzieren des Segmentes an die richtige Stelle quasi gelöst wird und das Vorspannsystem nunmehr eine Kraft vom Segment auf das Bauteil ausüben kann. Dadurch wird das Segment an seiner Position festgehalten.

Somit wird erfindungsgemäß vorgeschlagen, die Anordnung so auszubilden, dass in einem Montagezustand keine Kraft vom Segment auf das Bauteil ausgeübt wird, im Betriebszustand eine Kraft vom Segment auf das Bauteil derart ausgeübt wird, dass das Segment mit dem Bauteil verklemmt ist und im Ausbauzustand die Kraft vom Segment auf das Bauteil derart reduziert ist a

Vorteilhafte Weiterbildungen sind in den Unteransprüchen angegeben.

In einer ersten vorteilhaften Weiterbildung ist das Vorspannsystem derart ausgebildet, dass nach dem Ausüben der Kraft vom Segment auf das Bauteil, das Segment in der Nut im Wesentlichen verklemmt angeordnet ist.

Hiermit ist also der Betriebszustand gemeint, bei dem das Segment mit dem Bauteil verklemmt wird, so dass ein Verschieben des Segmentes verhindert ist.

In einer weiteren vorteilhaften Weiterbildung weist das Vorspannsystem eine Sicherungsvorrichtung auf, die derart ausgebildet ist, dass die Kraft vom Segment auf das Bauteil reduzierbar ist. Hiermit ist der Ausbauzustand gemeint, bei dem die Sicherungsvorrichtung derart wirkt, dass die Kraft vom Segment auf das Bauteil reduziert ist. Das heißt, dass die Kraft nicht mehr als Klemmkraft wirkt und dadurch ermöglicht, dass das Segment in der Nut des Bauteils bewegt werden kann.

In einer weiteren vorteilhaften Weiterbildung weist das Vorspannsystem eine Hülse auf, in die ein Druckbolzen bewegbar angeordnet ist, wobei zwischen der Hülse eine Feder angeordnet ist, die eine Federkraft von der Hülse auf den Druckbolzen in Richtung Bauteil ausübt.

Die Kraftwirkung sieht also folgendermaßen aus: die Hülse weist einen Hülsenboden auf. Die Feder ist zwischen dem Hülsenboden und dem Druckbolzen von Richtung Segment in Richtung Bauteil angeordnet. Die Feder übt eine Federkraft vom Hülsenboden auf den Druckbolzen aus, so dass schließlich eine Kraft vom Druckbolzen auf das Bauteil wirkt, so dass das Segment mit dem Bauteil verklemmt ist, was dadurch erfolgt, dass eine erhöhte Reibung zwischen dem Bauteil und dem Segment vorliegt.

In einer weiteren vorteilhaften Weiterbildung umfasst die Spannsicherungsvorrichtung einen Sicherungsstift, der die Hülse mit dem Druckbolzen zusammenhält. Das bedeutet, dass eine mechanische Kraft wirkt. Im Montagezustand wird somit zunächst der Druckbolzen gegen die Federkraft bewegt und sobald die Feder zusammengedrückt wurde, wird der Sicherungsstift derart angeordnet, dass die Hülse mit dem Druckbolzen zusammengehalten wird. In erster Näherung reicht hierfür eine Bohrung aus, wobei die Bohrung in der Hülse mit einer Bohrung im Druckbolzen fluchtet und in dieser Bohrung der Sicherungsstift angeordnet wird. Ein Herausnehmen des Sicherungsstiftes aus der Bohrung würde das Zusammenhalten der Hülse mit dem Druckbolzen lösen und die Federkraft würde wiederrum eine Kraft von Druckbolzen aus das Bauteil ausüben.

In einer weiteren vorteilhaften Weiterbildung ist die Sicherungsvorrichtung derart ausgebildet, dass eine Bewegung der Hülse relativ zum Segment möglich ist. Dies betrifft den Ausbauzustand. Es ist erfindungsgemäß vorteilhaft vorgesehen, dass die Hülse sich vom Bauteil weg entfernen kann. Das bedeutet, dass der Hülsenboden sich vom Bauteil weg entfernen kann. Das bedeutet, dass der Abstand zwischen dem Hülsenboden und dem Druckbolzen vergrößert wird, was zu einer Verringerung der Federkraft von der Hülse und schließlich von dem Segment auf den Druckbolzen führt. Das bedeutet, dass die Kraft vom Segment auf das Bauteil reduziert ist. Idealerweise sollte keine Kraft mehr vom Segment auf das Bauteil ausgeübt werden. Dadurch ist ein Bewegen des Segmentes in der Nut leichter möglich, da keine Kraft zwischen Segment und Bauteil herrscht, wodurch das Verklemmen gelöst ist. Dadurch ist es zwingend erforderlich, dass die Hülse sich in entgegengesetzter Richtung zur Federkraft ein Stück weit bewegen kann. Zunächst ist die Hülse mit dem Segment zusammengehalten mittels der Sicherungsvorrichtung. Die Sicherungsvorrichtung kann hierbei eine Schraubvorrichtung sein, die seitlich in das Segment eingeschraubt wird und das Segment mit der Hülse in einer Betriebszustandsposition zusammenhält. Im Ausbauzustand kann die Schraubsicherungsvorrichtung aus der Hülse rausgeschraubt werden, wodurch sich eine mechanische Kraft zwischen dem Segment und der Hülse löst und die Federkraft dazu führt, dass die Hülse in entgegengesetzter Richtung zur Federkraft weg vom Bauteil im Segment bewegt wird.

In einer weiteren vorteilhaften Weiterbildung, ist der Sicherungsstift innerhalb eines Lochs der Sicherungsvorrichtung bewegbar angeordnet. Dadurch ist ein verringerter Platzbedarf notwendig.

Des Weiteren wird die Aufgabe gelöst durch ein Verfahren zum Verklemmen eines Segmentes an ein Bauteil, wobei ein Vorspannsystem ausgebildet wird, wobei im Betriebszustand eine Kraft durch das Vorspannsystem vom Segment auf das Bauteil ausgeübt wird, wobei bei der Montage das Vorspannsystem derart ausgebildet wird, dass keine Kraft vom Segment auf das Bauteil ausgeübt wird, wobei das Vorspannsystem derart ausgebildet wird, dass beim Ausbau des Segmentes die Kraft vom Segment auf das Bauteil reduziert werden kann.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Gleiche Bauteile oder Bauteile mit gleicher Funktion sind dabei mit gleichen Bezugszeichen gekennzeichnet.

Ausführungsbeispiele der Erfindung werden nachfolgend anhand der Zeichnungen beschrieben. Diese soll die Ausführungsbeispiele nicht maßgeblich darstellen, vielmehr ist die Zeichnung, wo zur Erläuterungen dienlich, in schematisierter und/oder leicht verzerrter Form ausgeführt.

Im Hinblick auf Ergänzungen der in der Zeichnung unmittelbar erkennbaren Lehren, wird auf den einschlägigen Stand der Technik verwiesen.

Es zeigen:
- Figur 1: eine Querschnittansicht eines Dichtungsringes im eingebauten Zustand,
- Figur 2: eine Querschnittansicht eines Dichtungssegmentes in einer Nut eines Bauteils,
- Figur 3: eine perspektivische Ansicht einer Dichtungsanordnung im sogenannten Topfgehäuse,
- Figur 4: eine vergrößerte Darstellung eines Details aus Figur 3 in einer perspektivischen Schnittansicht,
- Figur 5: eine Querschnittansicht einer erfindungsgemäßen Anordnung im Montagezustand,
- Figur 6: eine Querschnittansicht der erfindungsgemäßen Anordnung im Betriebszustand,
- Figur 7: eine Querschnittansicht der erfindungsgemäßen Anordnung im Ausbauzustand.

Die Figur 1 zeigt einen Dichtungsring 1. Der Dichtungsring 1 ist in mehrere Segmente 2 unterteilt. Die Segmente 2 sind an einem Umfang innerhalb eines Bauteils 3 entlang der Umfangsrichtung 4 angeordnet. Zwei Segmente 2 liegen dabei direkt nebeneinander an. Dabei könnten sich die Segmente 2 berühren. In der Regel werden die Segmente 2 so angeordnet, dass sie in der Umfangsrichtung 4 fest angeordnet, das heißt nicht bewegbar sind. In der Regel sind die Segmente 2 und das Bauteil 3 rotationssymmetrisch zu einer Rotationsachse 5 ausgebildet.

Durch diese Symmetrieanordnung ist eine radiale Richtung 6 definierbar, die von der Rotationsachse 5 in Richtung Segment 2 führt. In radialer Richtung 6 sind die Segmente 2 über Federelemente 7 (nur ein Federelement ist mit dem Bezugszeichen 7 in der Figur 1 aus Gründen der Übersichtlichkeit versehen) in radialer Richtung 6 beweglich ausgeführt. Die Segmente 2 sind somit federnd gelagert.

Die in Figur 1 dargestellte Ausführungsform des Bauteils umfasst ein Oberteil 8 und ein Unterteil 9. Das Oberteil 8 und das Unterteil 9 liegen an einer horizontalen Teilfuge 10 berührend aneinander. Das Oberteil 8 wird mit dem Unterteil 9 verschraubt. Das Bauteil 3 kann beispielsweise ein Innengehäuse einer Dampfturbine darstellen.

Die Figur 2 zeigt eine Querschnittansicht eines Segmentes 2. Das Segment 2 wird in eine T-förmige Ringnut 11 in dem Bauteil 3 radial beweglich angeordnet. In das Segment 2 sind Dichtbänder 12 eingestemmt. Das Segment 2 ist in der Regel einem rotierenden Bauteil 13 gegenüberliegend angeordnet und durch einen Spalt 14 getrennt. In das rotierende Bauteil 13 sind ebenfalls Dichtbänder 12 eingestemmt. Jedes Segment 2 wird durch die ihm zugeordnete Radialfeder (nicht dargestellt), die ein Federelement 7 darstellt, gegen eine Schulter 15 gedrückt und in dieser inneren Lage gehalten. Somit ist das Segment 2 in der radialen Richtung 6 entgegen der Federkraft durch das Federelement 7 beweglich. Im Falle eines Anstreifens zwischen dem rotierenden Bauteil 13 und dem Segment 2 weichen die betroffenen Segmente 2 ungehindert aus.

Das Segment 2 weist eine Segmentführung 16 auf, die im Wesentlichen T-förmig ausgebildet ist. Das bedeutet, dass die Segmentführung 16 einen in radialer Richtung ausgebildeten Radialbereich 17 aufweist. In radialer Richtung gesehen weist der Radialbereich 17 jeweils links und rechts einen Vorsprung 18 auf, der an der Schulter 15 in der Ringnut 11 anliegt. Die Segmentführung 16 ist in einer Führungsnut 19 des Bauteils 3 angeordnet. Diese Führungsnut 19 hat im Wesentlichen eine korrespondierende Form zur Segmentführung 16 des Segmentes 2. Wie in Figur 2 zu sehen weist die Segmentführung 16 einen durch den Vorsprung 18 gebildeten Anschlag 20 auf, der an der Führungsnut 19 derart anliegt, dass eine Bewegung des Segmentes 2 vom Bauteil 3 weg blockiert ist. Das bedeutet, dass eine Bewegung des Segmentes 2 entgegen der radialen Richtung 6 durch den Anschlag 20 verhindert ist. Andererseits ist die Führungsnut 19 derart ausgebildet, dass eine Bewegung des Segmentes 2 zum Bauteil 3 hin möglich ist. Dies erfolgt dadurch, dass die Führungsnut 19 einen Spalt 21 zwischen einer Oberfläche 22 des Segmentes 2 und einer weiteren Oberfläche 23 des Bauteils 3 bildet. Damit das Segment 2 gegen die Schulter 5 gedrückt wird, weist das Segment 2 in dem Spalt 21 ein Vorspannsystem 29 auf, das durch Federelemente 7 in erster Näherung ausgebildet ist.

Neben der Ausführungsform des Bauteils 3 mit horizontaler Teilfuge sind auch Ausführungsformen des Bauteils 3 ohne horizontale Teilfuge bekannt, die unter dem Betriff Topfbauweise verstanden werden.

Die Figur 3 zeigt einen Ausschnitt eines Bauteils 3, das in der Topfbauweise ausgebildet ist. Bei dieser Ausführungsform ist die Verwendung der federnden Segmente 2 weniger verbreitet und nur auf kleinere Durchmesser begrenzt, da der Einbau und Ausbau der Segmente 2 mit den vorgespannten Federn durch die bei der Montage entstehende Reibung sehr aufwändig ist. Die Figur 3 zeigt des Weiteren ein rotierendes Bauteil 13, das drehgelagert innerhalb des Bauteils 3 angeordnet ist. Zwischen dem Bauteil 3 und dem rotierenden Bauteil 13 sind die Segmente 2 angeordnet (nicht dargestellt). Des Weiteren ist die Ringnut 11, in der die Segmente 2 angeordnet werden in der Figur 3 nicht darstellbar. Das Bauteil 3 weist eine axiale Öffnung 24 auf, die mit einer Abdeckvorrichtung 25 geschlossen werden kann. Die Abdeckvorrichtung 25 kann von dem Bauteil 3 getrennt werden. Dafür sind Befestigungsmittel wie Schrauben oder ähnliches vorgesehen. Nach dem Entfernen der Abdeckvorrichtung 25 ist eine Montage bzw. Demontage der Segmente 2 möglich.

Die Figur 4 zeigt eine vergrößerte Darstellung eines Teils aus Figur 3 in einer Schnittansicht. Der in Figur 3 dargestellte rechteckige Kasten 26 wurde in der Figur 4 vergrößert in Schnittdarstellung dargestellt. Wie in Figur 4 zu sehen ist, ist das Segment 2 in einer Führungsnut 19 im Bauteil 3 angeordnet. Weitere Details zu dem Segment 2 können aus den Figuren 1 und 2 entnommen werden.

Zur Entnahme eines Segmentes 2 muss zunächst die Abdeckvorrichtung 25 entfernt werden. Das Segment 2 kann dann in einer axialen Richtung 27 bewegt werden. Um die restlichen Segmente 2 aus der Führungsnut 19 zu entfernen, müssen die Segmente 2 zur axialen Öffnung 24 verschoben werden und dort in axialer Richtung 27 aus der axialen Öffnung 24 entnommen werden.

Die Figuren 5, 6 und 7 zeigen eine Anordnung 28 zum Befestigen des Segmentes 2 an dem Bauteil 3. Die Figur 5 zeigt die Anordnung im Montagezustand, die Figur 6 zeigt die Anordnung im Betriebszustand und die Figur 7 zeigt die Anordnung im Ausbauzustand. Die Anordnung weist ein Vorspannsystem 29 auf. Das Vorspannsystem 29 weist eine Hülse 30 auf. Die Hülse 30 weist einen Hülsenboden 31 auf, der in Richtung des Segmentes 2 angeordnet ist. Die Hülse 30 kann kreisförmig ausgebildet sein. Des Weiteren ist eine Bewegung der Hülse 30 innerhalb des Segmentes 2 in radialer Richtung 6 möglich. Dies erfolgt dadurch, dass das Segment 2 eine Aussparung 32 aufweist, in die die Hülse 30 eingepasst ist. Die Hülse 30 wird in einem Betriebszustand mittels einer Sicherungsvorrichtung 33 gehalten. Diese Sicherungsvorrichtung 33 umfasst einen Zapfenstift 34, der seitlich vom Segment 2 mittels eines Gewindes 35 in Richtung Hülse 30 bewegt werden kann. Ein Ende 36 des Zapfenstiftes 34 ragt hierbei in eine Aussparung 37 in der Hülse 30, so dass die Hülse 30 mit dem Segment 2 zusammengehalten wird. Eine Bewegung der Hülse 30 relativ zum Segment 2 ist daher nicht möglich. Die Figuren 5 und 6 zeigen den Zustand, in dem der Zapfenstift 34 die Hülse 30 hält. Die Figur 7 zeigt einen Zustand, in dem der Zapfenstift 34 ein Stück weit herausgedreht wurde, so dass die Verbindung zwischen dem Zapfenstift 34 und der Hülse 30 entfällt, das heißt das Ende 36 des Zapfenstiftes 34 ist komplett aus der Aussparung 37 aus der Hülse 30 entfernt worden. Somit ist gemäß Figur 7 die Hülse 30 in der radialen Richtung 6 bewegbar.

Innerhalb der Hülse 30 ist ein Druckbolzen 38 angeordnet. Am oberen Ende des Druckbolzens 38 ist eine Berühungsfläche 39 ausgebildet, die im Betriebszustand (siehe Figur 6) berührend an einer Innenfläche der Führungsnut 19 anliegt. Dabei wird eine Kraft von dem Druckbolzen 38 vom Segment 2 bzw. der Hülse 30 auf das Bauteil 3 ausgeübt. Dies erfolgt dadurch, dass zwischen dem Druckbolzen 38 und der Hülse 30 eine Feder 40 angeordnet ist. Diese Feder 40 ist zwischen einem Druckbolzenkopf 41 und dem Hülsenboden 31 angeordnet. In dem in Figur 5 dargestellten Montagezustand übt der Druckbolzen 38 keine Kraft auf das Bauteil 3 aus. Der Druckbolzen 38 wird hierbei über eine Spannsicherungsvorrichtung 42 fest mit der Hülse 30 gehalten. Die Spannsicherungsvorrichtung 42 umfasst einen Sicherungsstift 43. Der Sicherungsstift 43 ragt hierbei durch eine Bohrung 44 in den Zapfenstift 34. Der Sicherungsstift 43 kann hierbei in einer axialen Richtung 45 (durch den Pfeil dargestellt) bewegt werden. Der Druckbolzen 38 und die Hülse 30 weisen ebenfalls eine Bohrung auf, durch die der Sicherungsstift 43 durchragt. Somit wird der Druckbolzen 38 über den Sicherungsstift 43 gehalten. Wenn der Sicherungsstift 43 entfernt wird (siehe Figur 6) wird die Federkraft der Feder 40 dazu führen, dass der Druckbolzen 38 sich in der radialen Richtung 6 bewegen kann und eine Kraft 46 vom Druckbolzen 38 auf das Bauteil 3 ausübt. Zwischen dem Druckbolzen 38 und dem Bauteil 3 ist dann eine Reibkraft vorhanden. Die Kraft 46 führt dann zu einer Fixierung des Segmentes 2 am Bauteil 3. Dies erfolgt, indem die Vorsprünge 18 gegen die Schulter 15 gedrückt werden.

Wenn das Segment 2 ausgebaut werden soll, ist es wichtig, dass die Kraft vom Druckbolzen 38 auf das Bauteil 3 beseitigt wird. Dies erfolgt dadurch, dass der Zapfenstift 34 in axialer Richtung herausbewegt wird, was dazu führt, dass die Hülse 30 in radialer Richtung 6 sich bewegen kann und dadurch der Abstand zwischen dem Hülsenboden 31 und dem Bauteil 3 vergrößert wird. Die Feder 40 entspannt sich dadurch, was dazu führt, dass die Federkraft vom Segment 2 auf das Bauteil 3 verringert wird. Das Segment 2 kann dann in einer Umfangsrichtung besser bewegt werden, da die Reibkraft zwischen dem Bolzen 38 und der Führungsnut 19 minimiert wird.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Anordnung zum Befestigen eines Segmentes (2) an einem Bauteil (3),
wobei das Segment (2) eine Segmentführung (16) aufweist, die in einer Führungsnut (19) des Bauteils (3) angeordnet ist,
wobei die Segmentführung (16) an einem Anschlag (20) an der Führungsnut (19) derart anliegt, dass eine Bewegung des Segmentes (2) vom Bauteil (3) weg blockiert ist,
wobei die Führungsnut (19) derart ausgebildet ist, dass eine Bewegung des Segmentes (2) zum Bauteil (3) hin möglich ist,
wobei die Anordnung (28) ein Vorspannsystem (29) zum Ausüben einer Kraft (46) vom Segment (2) auf das Bauteil (3) aufweist,
wobei das Vorspannsystem (29) eine Spannsicherungsvorrichtung (42) umfasst, die das Ausüben der Kraft (46) vom Segment (2) auf das Bauteil (3) verhindert.

2. Anordnung nach Anspruch 1,
wobei das Vorspannsystem (29) derart ausgebildet ist, dass nach dem Ausüben der Kraft (46) vom Segment (2) auf das Bauteil (3), das Segment (2) in der Nut im Wesentlichen verklemmt angeordnet ist.

3. Anordnung nach Anspruch 1 oder 2,
wobei das Vorspannsystem (29) eine Sicherungsvorrichtung (33) aufweist, die derart ausgebildet ist, dass die Kraft (46) vom Segment (2) auf das Bauteil (3) reduzierbar ist.

4. Anordnung nach Anspruch 1,2 oder 3,
wobei das Vorspannsystem (29) eine Hülse (30) aufweist, in die ein Druckbolzen (38) bewegbar angeordnet ist, wobei zwischen der Hülse (30) eine Feder (40) angeordnet ist, die eine Federkraft von der Hülse (30) auf den Druckbolzen (38) in Richtung Bauteil (3) ausübt.

5. Anordnung nach Anspruch 4,
wobei die Spannsicherungsvorrichtung (42) einen Sicherungsstift (43) umfasst, der die Hülse (30) mit dem Druckbolzen (38) zusammenhält.

6. Anordnung nach Anspruch 5,
wobei der Sicherungsstift (43) entfernbar ist und nach der Entfernung die Federkraft den Druckbolzen (38) in Richtung Bauteil (3) drückt.

7. Anordnung nach einem der vorhergehenden Ansprüche,
wobei die Sicherungsvorrichtung (33) derart ausgebildet ist, dass eine Bewegung der Hülse (3) relativ zum Segment (2) möglich ist.

8. Anordnung nach einem der vorhergehenden Ansprüche,
wobei die Sicherungsvorrichtung (33) die Hülse (30) mit dem Segment (2) zusammenhält.

9. Anordnung nach Anspruch 8,
wobei die Sicherungsvorrichtung (33) derart ausgebildet ist, dass die Hülse (30) in einen Spalt (21) im Segment (2) bewegbar ist.

10. Anordnung nach Anspruch 9,
wobei durch das Bewegen der Hülse (30) in den Spalt (21) die Federkraft von der Hülse (30) auf das Bauteil (3) reduziert wird.

11. Anordnung nach einem der vorhergehenden Ansprüche,
wobei der Sicherungsstift (43) innerhalb eines Lochs der Sicherungsvorrichtung (33) bewegbar angeordnet ist.

12. Verfahren zum Verklemmen eines Segmentes an ein Bauteil, wobei ein Vorspannsystem (29) ausgebildet wird,
wobei im Betriebszustand eine Kraft (46) durch das Vorspannsystem (29) vom Segment (2) auf das Bauteil (3) ausgeübt wird,
wobei bei der Montage das Vorspannsystem (29) derart ausgebildet wird, dass keine Kraft (46) vom Segment (2) auf das Bauteil (3) ausgeübt wird,
wobei das Vorspannsystem (29) derart ausgebildet wird, dass beim Ausbau des Segmentes (2) die Kraft (46) vom Segment (2) auf das Bauteil (3) reduziert werden kann.

13. Verfahren nach Anspruch 12,
wobei das Vorspannsystem (29) einen Sicherungsstift (43) aufweist, der das Ausüben einer Kraft (46) vom Segment (2) auf das Bauteil (3) verhindert.
